# EUROPÄISCHE PATENTSCHRIFT

(11) **EP 2 347 913 B1**
(45) Veröffentlichungstag und Bekanntmachung des Hinweises auf die Patenterteilung: **19.12.2012**
(21) Anmeldenummer: 10151172.3
(22) Anmeldetag: 20.01.2010
(51) Int. Cl.: B42C 7/00

(54) **Vorrichtung für die Formgebung von Buchdeckenrücken**
Device for moulding book back covers
Dispositif pour le formage de couvertures de livres

(43) Veröffentlichungstag der Anmeldung: 27.07.2011
(73) Patentinhaber: Müller Martini Holding AG, 6052 Hergiswil (CH)
(72) Erfinder: Ganter, Christian, 97243 Bieberehren (DE)

(56) Entgegenhaltungen:
- BE-A3- 1 009 674
- FR-A- 747 288
- US-A- 5 028 193
- US-A1- 2004 063 560

## Beschreibung

### Technisches Gebiet

Die vorliegende Erfindung betrifft eine Vorrichtung für die Formgebung von Buchdeckenrücken gemäss Oberbegriff des Anspruchs 1. Sie betrifft auch ein Verfahren zum Betrieb einer solchen Vorrichtung.

### Stand der Technik

Moderne Buchendfertigungen im Bereich Hardcover erfolgen heute überwiegend auf Buchfertigungsstrassen, in deren Kernbereich mittels einer sogenannten Einhängemaschine entsprechend zubereitete Buchblocks und Buchdecken zum fertigen Buch zusammen gefügt werden.
Von bestimmender Bedeutung für die Produktqualität solcher Bücher sind dabei einige Teilprozesse zu sehen, zu denen auch das Vorformen des Buchrückens gehört. Diese Qualitätssicherung gilt gleichermassen für Bücher mit geraden als auch für solche mit runden Buchdeckenrücken. Für das kantengenaue Fügen von Buchblock und Buchdecke ist die möglichst harmonische Übereinstimmung der geometrischen Rückenform der beiden genannten Elemente besonders wichtig.
Ein erster Teilprozess, der das Vorformen der Buchdecke vorbereitet, ist dahingehend gerichtet, zum einen die Scharniere der Buchdecke geschmeidig zu machen, und zum anderen die Rückeneinlage in der Buchdecke in Form zu bringen. Erreicht wird dies durch ein Strecken und Dehnen des Rücken- und Scharnierbereichs mittels in Wirkverbindung zueinander stehender formatabhängiger Formwerkzeuge. Das Formwerkzeug selbst besteht aus einem Formwerkzeugunterteil, das vielfach eine stationäre Form darstellt, und aus einem Formwerkzeugoberteil, das vielfach beweglich ist und gegenüber dem Formwerkzeugunterteil eine komplementäre Formgestaltung aufweist. Dabei drückt das Formwerkzeugunterteil den Rückenbereich der Buchdecke gegen im Scharnierbereich angreifende von der Gegenseite wirkenden Scharnierformleisten.
Aus dem Stand der Technik ist sodann bekannt geworden, dass es durchaus üblich ist, auch zwischen den Scharnierformleisten mittels elastischer Elemente, wie Kissen oder Tüchern gegenzuhalten, um ein Knicken oder Brechen der Rückeneinlage an der Buchdecke zu verhindern.
Durch Wärmeeintrag über die Formwerkzeuge kann die Formgebung des Buchrückens zudem dauerhaft stabilisiert werden. Dieser Effekt entsteht durch die Gefüge-änderung zwischen Papierfasern, Leim und Bindemitteln.
Üblicherweise werden die Formwerkzeuge in gängiger, formatabhängiger Abstufung an der Maschine bereitgehalten und entsprechend dem gewünschtem Format und der Rückenform ausgewählt und in die Maschine eingebaut.

Deckenvorformen ist auch aus der Buchbinderei bekannt geworden, wobei hier die Buchdecke im Rückenbereich zwischen den hinsichtlich des Formates streng abgestimmten konkaven und konvexen Formwerkzeugen gespannt, und unter Einwirkung von Kraft und Wärme dem Material eine ideale zur Buchblockrundung passende Form bei längerer Einwirkungszeit aufgeprägt wird.

Bei diesen bekannt gewordenen Konfigurationen müssen dabei Rüstzeiten in Kauf genommen werden, welche nicht mehr zeitgemäss sind, und wirtschaftlich betrachtet ausser Traktandum fallen.

Bereits aus der Druckschrift DE 354 006 ist ein maschinelles Verfahren zur Deckenvorformen bekannt geworden, bei welchem an Stelle eines Formwerkzeuges eine beheizte, rotierende Walze zum Rückenformen eingesetzt wird. Die höchst eingeschränkte Einsetzbarkeit dieses Verfahrens, welche sich mithin als nachteilig erwiesen hat, ist darin zu sehen, dass die Walze mit einem konstanten Radius arbeitet, so dass dies bei Büchern geringer Dicke zwangsläufig zu ungenügenden Rückenformen führt, wodurch hiergegen dann Abhilfe geschaffen wird, indem ein Wechsel der Walze vorgenommen wird.

In der Druckschrift EP 1 350 634 B1 wird ein Formstück für die Herstellung von Büchern mit gerundetem Rücken beschrieben, welches aus einzelnen kurvengesteuerten Lamellen zusammengesetzt ist, und somit zentral auf verschiedene Runderadien voreingestellt werden kann. Durch die den Lamellen einzeln aufgeprägten Kurvenprofile lassen sich über eine zentrale Verstellung in einem Werkzeug aber immer nur begrenzte Teilmengen der formgebenden Werkzeuge abbilden. Dies führt auch in diesem Fall zu einer Vielzahl notwendiger Werkzeuge, deren Wechsel insbesondere bei dieser Ausführung besonders aufwendig ausfällt. Aufgrund der gebotenen Symmetrie des Werkzeuges sind die Lamellen immer nur paarweise identisch, so dass die Herstellung eines solchen Werkzeuges einen beträchtlichen Aufwand erfordert. Die Mindestdicke der Lamellen bewirkt zudem nur eine treppenartige Annäherung an ein ideales Kurvenprofil, so dass die entstehenden Abstufungen keine gleichmässige Wölbung des Buchdeckenrückens sicherstellen, und darüber hinaus bewirken sie, dass es bei der Verarbeitung bestimmter Materialien zu Markierungen oder Beschädigungen des zu verarbeitenden Materials kommen kann. Die Lamellen können ferner wegen ihrer Beweglichkeit untereinander nur indirekt beheizt werden, womit der Wärmeeintrag in das Verarbeitungsmaterial durch die aus der Treppenform resultierende Linienberührung zwischen Lamellen und Verarbeitungsmaterial ungenügend bleibt.

Aus FR 747 288 A ist eine Vorrichtung für die Formgebung von Buchdeckenrücken bekannt geworden, welche im Wesentlichen aus mindestens einem dem Buchdeckenrücken entsprechenden formbildenden unteren Werkzeug und aus einem im Wesentlichen formgegengleichen oberen Formwerkzeug besteht. Das obere und untere Formwerkzeug zur Herstellung eines Buchdeckenrückens stehen in einer operativen Wirkverbindung zueinander, wobei das untere Werkzeug in einen Werkzeughalter integriert ist.

Auch aus US 5,028 193 A und BE 1009674 A sind Vorrichtungen für die Formgebung von Buchdeckenrücken bekannt.

### Darstellung der Erfindung

Hier will die Erfindung Abhilfe schaffen. Der Erfindung, wie sie in den Ansprüchen gekennzeichnet ist, liegt die Aufgabe zugrunde, bei einer Vorrichtung zur Formgebung von Buchdeckenrücken der eingangs genannten Art, gegen die sich im Stand der Technik manifestierten Nachteile nachhaltig Abhilfe zu schaffen, insbesondere soll mit der Erfindung die Aufgabe erfüllt werden, dass ohne manuelle Eingriffe sowohl gerade als auch runde Buchdeckenrücken in derselben Verarbeitungsposition bei perfekter gleichmässiger Formgebung des Buchdeckenrückens hergestellt werden können. Somit ist es auch Aufgabe der Erfindung, einsatzbezogene Wechselteile durch ein einstellbares, universelles Formwerkzeug zu ersetzen.

Zu diesem Zweck besteht die erfindungsgemässe Vorrichtung für die Formgebung von Buchdeckenrücken aus einem zu einem Werkzeughalter, der mindestens zwei verstellbare Formwerkzeuge trägt, wobei dieser Werkzeughalter in einen Werkzeugträger integriert ist. Bei der Wahl von zwei unanhängigen Formwerkzeugen werden diese im Werkzeughalter entgegengesetzt eingebaut. Das heisst, durch eine um 180° ausgeführte Drehung des ganzen Werkzeughalters hinsichtlich seiner horizontal liegenden Symmetrieachse wird die Voraussetzung geschaffen, dass das Werkzeug beispielsweise für gerade und runde Buchdeckenrücken in die entsprechende Verarbeitungsposition gebracht werden kann. Die zur Winkelverstellung der Formwerkzeuge und zur Drehbewegung des Werkzeughalters komplementären Mittel sind vorzugsweise in den Werkzeugträger und/oder Werkzeughalter integriert, so dass die genannten Bewegungen jederzeit und unabhängig voneinander möglich sind

Die Vielfachverwendung eines einzigen Werkzeugträgers resp. Werkzeughalters kann auch in dem Sinn erweitert werden, dass der Einbau verschiedenartiger Formbleche jeweils um 90° versetzt entlang jeder Vierkantfläche des Werkzeughalters vorgesehen werden kann, was die Flexibilität der erfindungsgemässen Vorrichtung erhöht.

Die Verstellbarkeit der einzelnen Formwerkzeuge erfolgt durch einen zentralen Antrieb, wobei dieser erfindungsgemäss alle zum Einsatz kommenden Ebenen der Formwerkzeuge erfasst. Die sich dann nicht im Einsatz befindlichen Formwerkzeuge entlang der einen Seite oder Unterseite des Werkzeughalters bilden keine operative Einschränkung gegenüber den sich im Einsatz befindlichen Formblechen.

Die um ihre Achse verstellbaren Formwerkzeuge, die vorzugsweise als Formbleche ausgebildet sind, stehen vorzugsweise senkrecht zu der horizontalen Längsachse des Werkzeughalters, zudem sind sie auf dem Werkzeughalter zueinander beabstandet angeordnet und vorzugsweise in einer Linie aufgereiht, wobei diese Anordnung an sich nicht zwingend vorgeschrieben ist. Die einzelnen Formwerkzeuge weisen ein vorzugsweise in den Werkzeughalter integriertes und zugeordnetes Zahnrad auf, welches in Wirkverbindung mit einer vorzugsweise zentral gesteuerten Zahnstange steht, welche wiederum über beispielsweise ein Getriebe verstellbar ist.

Die Gesamtheit der zu verstellenden Formwerkzeuge, seien sie einzeln oder im Verbund zueinander angesteuert, erfahren über eine Hubbewegung der genannten Zahnstange, oder über eine Drehbewegung bei einem Schneckengetriebe eine simultane, gleichförmige und gleichgerichtete Winkelverstellung

Die Formwerkzeuge selbst, welche einzeln in der Ebene eine bis 360° drehende Bewegung ausführen können, wobei sie meistens eine Verstellung innerhalb eines 90° Winkels ausführen werden, bestehen, wie oben bereits erwähnt, aus einzelnen Formblechen, deren Flächengestaltung auf die Form der Buchdeckenrücken ausgerichtet ist.

Die Materialstärke dieser Formbleche beträgt im Normalfall 1-5 mm, wobei die gewählte Materialstärke auf die betriebliche Belastung ausgerichtet ist. Auch soll immer eine moderate Blechdicke gewählt werden, damit die Beheizung der Formbleche nachhaltig gestaltet werden kann.

Die Umfangsform der Formbleche für die Herstellung eines nach aussen runden Buchdeckenrückens ist sonach halbkreisförmig ausgestaltet. Die von dem Umfangsverlauf umgrenzte Fläche des Formbleches kann ohne Weiteres von einer perfekten Halbkreisform abrücken, und beispielsweise für bestimmte Ausgestaltungen die Form einer stehenden Halbellipse aufweisen. Eine rechteckige Form weisen die Formbleche dann auf, wenn sie für die Verarbeitung von geraden Buchdeckenrücken zum Einsatz kommen sollen. Erfindungsgemäss ist es also ohne Weiteres möglich, eine Buchdeckenform vorzusehen, welche teilweise gerade ausgeführt ist, während die Eckpartien eine runde Form aufweisen.

Die Formbleche, seien sie für runde oder gerade Buchdeckenrücken ausgelegt, bilden durch ihr Zusammenwirken und durch den Grad ihrer Winkeldrehung je ein Formwerkzeug, das jeweils eine spezifische massliche Aussenkontur aufweist, welche mit dem Grad der Winkelstellung der sich im Einsatz befindlichen Formbleche im Zusammenhang steht.

Nimmt beispielsweise die Fläche der Formbleche eine rechtwinklige Position zur Längsachse des Werkzeughalters ein, so ergibt dies die maximierte formgebende Ausbildung des Buchdeckenrückens. Umgekehrt, wenn die Flächen der Formbleche parallel zur Längsachse des Werkzeughalters, also in einer Linie ausgerichtet sind, dann entspricht die formgebende Ausbildung des Buchdeckenrückens einer minimierten Breite, welche in einem solchen Fall grundsätzlich der Materialdicke des Formbleches entspricht.

Der wesentliche Vorteil der Erfindung ist hier darin zu sehen, dass ein Formwerkzeug zur Verfügung gestellt wird, mit welchem, durch eine einfache Winkelverstellung der Formbleche gegenüber der Längsachse des Werkzeughalters, beliebige Endformen mit beliebigen Breiten der Buchdeckenrücken hergestellt werden können.

Dieses Resultat lässt sich erfindungsgemäss erzielen, weil die Anzahl der winkelbezogen einstellbaren Formbleche im Verbund miteinander eine Aussenkontur bilden, welche eine Annäherung an das jeweilige Formwerkzeug für den jeweils zu verarbeitenden Buchdeckenrücken darstellt, das sich ergibt, wenn man eine Hülle um die Kontur aller im Einsatz stehenden Formbleche legt.

Die zugrundeliegende Form des Buchdeckenrückens lässt sich grundlegend je besser erzielen, desto mehr Formbleche entlang des Werkzeughalters angeordnet werden können, wobei ihre Anzahl auch von ihrer jeweiligen Flächenabmessung abhängig ist, eingedenk der Tatsache, dass sie im Extremfall in eine Linie gegenüber der Längsachse des Werkzeughalters eingeschwenkt werden können.

Ein weiterer wesentlicher Vorteil der Erfindung ist darin zu sehen, dass die Flächen der Formbleche, seien sie im Wesentlichen halbkreisförmig oder viereckig resp. rechteckig zusätzlich eine inverse obere Struktur aufweisen können, welche im Bereich der äusseren Kulminationsstelle, also in den Polen, zu stehen kommt, dadurch lassen sich diese Formbleche in Wirkverbindung mit der erfindungsgemässen Vorrichtung grundsätzlich als Formwerkzeugoberteil einsetzen..

Vorteilhafte und zweckmässige Weiterbildungen der erfindungsgemässen Aufgabenlösung sind in den weiteren abhängigen Ansprüchen gekennzeichnet.

Im Folgenden wird anhand der Zeichnung Ausführungsbeispiele der Erfindung näher erläutert. Alle für das unmittelbare Verständnis der Erfindung nicht wesentlichen Elemente sind fortgelassen worden. Gleiche Elemente sind in den verschiedenen Figuren mit den gleichen Bezugszeichen versehen.

### Kurze Beschreibung der Figuren

Es zeigt:
- Fig. 1: eine integrale Ansicht des Werkzeugträgers und dessen Antrieb,
- Fig. 2: eine weitere Ansicht des Werkzeugträgers, mit den Verstellmitteln zur gleichzeitigen Drehung der Formbleche,
- Fig. 3: eine konstruktive Variante für die Drehbarkeit der Formbleche,
- Fig. 4-9: verschiedene inverse Flächenformen der Formbleche bei verschiedenen Winkelstellungen.

### Wege zur Ausführung der Erfindung

Fig. 1 zeigt eine Vorrichtung für die Formgebung von Buchdeckenrücken, wobei diese Vorrichtung aus einem zusammenhängenden, langgestreckten U-förmigen Werkzeugträger 1 besteht. Die Länge des horizontalen Grundplatte 2 richtet sich grundsätzlich mindestens nach der Länge des zu verformenden Buchdeckenrückens; indessen kann diese Grundplatte 2 auch länger vorgesehen werden, um beispielsweise die verformende Bearbeitung eines bestimmten Buchdeckenrückens in einer sequentiellen Abfolge herstellen zu können. Die beiden zum Werkzeugträger 1 gehörenden vertikal verlaufenden Laschen 3a, 3b, welche in der Figur 1 als Bestandteil der Grundplatte 2 ausgeführt sind, dienen zunächst der Lagerung eines im Wesentlichen horizontal verlaufenden Werkzeughalters 4, der die eigentlichen Formwerkzeuge 5 für die operativ formgebende Bearbeitung der Buchdeckenrücken trägt. Der Werkzeughalter 4 ist in Fig. 1 vierkantig aufgebaut, was grundsätzlich die Möglichkeit eröffnet, dass jede Seitenfläche mit verschieden ausgestalteten Formwerkzeugen 5 besetzt werden kann. Grundsätzlich kann der Werkzeughalter 4 auch fünf und mehrkantig ausgebildet werden, wobei dann jede Seitenfläche mit für die Produktion zugeschnittenen Formwerkzeugen ausgerüstet werden kann. In Fig. 1 ist der vierkant ausgebildete Werkzeughalter 4 auf zwei gegenüberliegenden Flächen mit Formwerkzeuge 5 bestückt. Oberseitig sind diese Formwerkzeuge 5 aus moderat dünnen Formblechen 6 gebildet, welche im Wesentlichen eine halbkreisförmige Form aufweisen. Auf der entgegensetzten Unterseite des Werkzeughalters 4 ist eine weitere Abfolge von Formbleche 7 vorgesehen, welche viereckförmig sind. Diese Konfiguration, die Formbleche entgegengesetzt einzubauen, ist vorzugsweise immer dann angezeigt, wenn der Werkzeughalter 4 für die Verformung von zwei grundsätzlichen Buchdeckenrücken vorgesehen ist. Ein mit der Grundplatte 2 verbundener Führungsbock 8 sorgt dafür, dass verschiedenartige Werkzeugträger 1 nach Bedarf rasch formschlüssig in die Buchendfertigungsmaschine integriert werden können, wobei in diesem Führungsbock 8 Kügelbüchsen eingebracht sind, und der dann entlang einer nicht näher dargestellten Führungsstange in der Höhe verstellt werden kann, womit die Formung einbringbar ist Die in Fig. 1 gezeigte Ausführungsvariante wird operativ so gehandhabt, dass durch eine Drehung des Werkzeughalters 4 um 180° innerhalb des Werkzeugträgers 1 um seine horizontal liegende Symmetrieachse die Voraussetzung geschaffen wird, das mit der gleichen Aufspannung des Werkzeugträgers 1 sowohl gerade als auch runde Buchdeckenrücken verarbeitet werden können, d.h. die Formbleche 6 resp. 7 werden jeweils in die entsprechende Bearbeitungsposition gebracht. Eine solche Schwenkbewegung ist jederzeit möglich, da die zur Verstellung der Formbleche vorgesehenen Elemente direkt in den Werkzeughalter 4 integriert sind (Siehe Fig. 3). Die Vielfachverwendung eines einzigen Werkzeugträgers 1 ist damit gegeben, was zu einer hohen Flexibilität bei der Herstellung von verschiedenen Buckdeckenrücken führt. Diese Flexibilität erfährt dann noch eine weit höhere Steigerung, als der Werkzeugträger so gestaltet ist, dass durch eine Winkelverstellung der Formbleche 6, 7 unterschiedliche Buchdeckenbreiten hergestellt werden können.

Wie des Weiteren aus Fig. 1 hervorgeht, sind die Formbleche 6 in Längsrichtung des Werkzeughalters 4 beabstandet zueinander angeordnet, und sie sind gleichzeitig auf einem drehbar gelagerten Bolzen 9 fixiert (Siehe Fig. 3). Grundsätzlich nehmen diese Formbleche 6 eine senkrechte Lage gegenüber der Fläche des Werkzeughalters 4 ein, und zudem sind sie vorzugsweise in einer Fluchtlinie aufgereiht. Die maximale herstellbare Breite des Buchdeckenrückens ist hier dann gegeben, wenn die eingesetzten Formbleche 6 resp. 7 rechtwinklig gegenüber der Längsachse des Werkzeughaltes 4 stehen, wie dies aus der Figur 1 hervorgeht. Dann entfalten sie ihre volle Breite, welche hier maximiert dem Durchmesser dieser halbkreisrunden Formbleche 6 entspricht. Wird dann eine Winkelverstellung der Formbleche um 90° aufgeführt, dann stehen sie in einer Linie und weisen eine operative Breite auf, welche der Materialdicke dieser Formbleche entspricht. Soll beispielsweise ein runder Buchdeckenrücken mit einer solchen extrem minimierten Breite hergestellt werden, so müssten die Formbleche im oberen Umfangsverlauf mit Vorteil eine entsprechende Abrundung erfahren, damit keine scharfe Kanten vorhanden sind. Im Normalfall werden aber diese Formbleche einen intermediären Winkel zwischen 10° und 90° einnehmen, so dass die runde Formgebung des Buchdeckenrückens zwingend aus dem runden Umfangsverlauf der Formbleche erstellt werden kann. Die gleichen Überlegungen gelten auch für Formbleche, die eine andere seitlich bezogene Grundfläche aufweisen, beispielsweise die hier ebenfalls gezeigten rechteckigen Formbleche 7. Auf die effektiv möglichen Konturformen der Formbleche wird weiter unten näher eingegangen.

Die Winkelverstellung der einzelnen Formbleche 6 resp. 7 sowie die Drehung, die im Grunde genommen einer Schwenkung entlang einer Längsachse gleichkommt, des Werkzeughalters 4 um beispielsweise 180° erfolgt über einen zentralen Antrieb 10. Der nähere Aufbau dieses Antriebes geht aus den Figuren 2 und 3 hervor, welcher dort auch näher beschrieben wird, wobei die nähere Funktionsweise des Antriebes 10 wird abschliessend im Nachgang der Beschreibung von Fig. 2 dargelegt. Grundsätzlich wird durch eine Verdrehung des Bolzens 9 eine Winkelverstellung der Formbleche 6, 7 erzielt. Eine gleichzeitige sich ergebende Winkelverstellung der anderen im Werkzeughalter 4 eingebauten Formbleche bleibt für die operativen Kriterien des Werkzeugträgers 1 belanglos. Selbstverständlich lässt sich durch einen erhöhten Aufwand in der Auslegung des Werkzeughalters 4 vorsehen, dass die Winkelverstellung der Formbleche 6, 7 nur bezogen auf diejenige erfolgt, welche sich im Einsatz befinden.

Nimmt also die Fläche der Formbleche 6 resp. 7 eine rechtwinklige Position zur Längsachse des Werkzeughalters 4 ein, so ergibt dies die maximierte formgebende Ausbildung eines mithin bearbeiteten Buchdeckenrückens. Umgekehrt, wenn die Flächen der Formbleche 6 resp. 7 parallel zur Längsachse des Werkzeughalters 4 stehen, also eine Fluchtlinie bilden, dann entspricht die formgebende Ausbildung des Buchdeckenrückens einer minimierten Breite, welche in einem solchen Fall grundsätzlich mit der Materialdicke des Formbleches zusammenfällt.

Fig. 2 zeigt den Mechanismus für die Winkelverstellbarkeit der Formbleche 6. Zum einen sorgt der zentrale Antrieb 10, dass der Werkzeughalter 4 eine rotative Bewegung ausführt, welche jeweils in Abhängigkeit zu dessen Bestückung mit Formblechen steht. In der Figur 2 betrifft dies eine Drehung um 180° damit die unterstehenden anders ausgebildeten Formbleche 7 zum Einsatz kommen. Zum anderen steht der Antrieb 10 mit einer Zahnstange 11 in Wirkverbindung, dergestalt, dass damit sämtliche Formbleche 6, 7 winkelverstellend erfasst werden können. Dies geschieht anhand eines zu jedem Formblech gehörenden Zahnrades (Pos.12 in Fig. 3), das auf dem Bolzen 9 gelagert ist (Siehe Figur 3).

Eine durch die Zahnstange 11 injizierte Verstellung überträgt sich auf das Zahnrad 12, dessen Umfangsdrehung auf die Formbleche in Form einer Winkelverstellung weitergegeben wird. Eine solche Zahnstange ermöglicht die Umwandlung einer linearen Bewegung in eine Rotation, und selbstverständlich auch umgekehrt. Es liegt auf der Hand, dass die Bewegungsfreiheit bei einer solchen Zahnstange 11 an sich eingeschränkt ist, da die Zahnstange 11 in der Länge begrenzt und sie somit, wie dies in unserem Fall zugrunde liegt, prädestiniert ist, eine abwechselnde entgegengesetzte Hubbewegung auszuführen.

Grundsätzlich weist die Zahnstange 11 eine Zahnradteilung auf, welche modulkompatibel mit dem Zahnrad 12 ist, so dass durch eine Längsbewegung der Zahnstange 11 die im Eingriff stehenden Zahnräder 12 eine verhältnisbezogene rotative Bewegung ausführen, welche sich auf eine entsprechende Winkelverstellung der Formbleche 6 resp. 7 überträgt. Eine solche Winkelverstellung der Formbleche 6 resp. 7 kann auch erzielt werden, wenn die hier gezeigten Zahnstange 11 und Zahnrad 12 durch eine häufig angewandte Form einer Schnecke und einem Schneckenrad, die zusammen das eigentliche Schneckengetriebe bilden, ersetzt werden. Die beiden Achsen liegen bei einem solchen Schneckengetriebe windschief im Winkel von 90° zueinander, wobei sich hier breite Möglichkeiten eröffnen, indem entsprechende Übersetzungsverhältnisse zwischen Teildrehung des Schneckenrades im Verhältnis zu der rotative Winkelverstellung des Zahnrades vorgesehen werden können. Selbstverständlich lässt sich hier auch eine Zykloidenverzahnung vorsehen, womit eine Über- oder Untersetzung möglich ist; allerdings ist hier zu beachten, dass bei einer solchen Verzahnung die Drehbewegung nur in einer Richtung sinnvoll möglich ist. Die unterschiedlichen Funktionsarten lassen sich indessen durch einen einzigen Antrieb 10 bewerkstelligen, wobei dann vorteilhaft eine oder mehrere Kupplungsstufen vorgesehen werden sollten, damit die jeweilige gewünschte Bewegung, sei es hinsichtlich der Drehbewegung des Werkzeughalters oder einer bestimmten Rotation der Zahnräder, gezielt angesteuert werden kann. Weisen alle im Eingriff stehenden Zahnräder 12 modulgleiche Verzahnungen auf, so findet durch eine einheitliche Bewegung der Zahnstange 11 eine gleichförmige, gleichgerichtete und gleichzeitig stattfindende Winkelverstellung aller Formbleche 6 resp. 7 statt. Soll eine ungleichförmige Winkelverstellung der Formbleche 6 resp. 7 über ihre sequentielle Anordnung zugrunde gelegt werden, so lässt sich dies beispielsweise durch eine Abänderung des Umwandlungsverhältnisses zwischen der lineare Bewegung der Zahnstange und der Rotation der im Eingriff stehenden Zahnräder 12 bewerkstelligen. Grundsätzlich soll beim Betrieb darauf geachtet werden, dass sich die zugrundeliegende Form des Buchdeckenrückens je besser erzielen lässt, desto mehr Formbleche entlang des Werkzeughalters angeordnet werden können, wobei ihre Anzahl auch von der jeweiligen Flächenabmessung dieser Formbleche abhängig ist, eingedenk der Tatsache, dass sie im Extremfall in eine Linie gegenüber der Längsachse des Werkzeughalters eingeschwenkt werden können.

Wie oben bereits vermerkt, wird nachfolgend die Funktionsweise des Antriebes 10 erläutert, wobei zum besseren Verständnis gleichzeitig die Fig. 1 und 2 heranzuziehen sind.
a) Bei einer Drehbewegung des Werkzeughalters 4 um 180°:
   Die Zahnstange 11 ist an einem Flansch 15 befestigt, welcher auf dem angedrehten Zapfen des Werkzeughalters 4 gelagert und in Längsrichtung verschiebbar ist. Auf dem angedrehten Zapfen des Werkzeughalters sitzt ausserhalb der lasche 3b ein Zahnrad 16, welches mit einem zweiten Zahnrad im Eingriff steht. Durch Drehen des Zahnrades 17 über einen Antrieb oder über einen angebauten Zylinder, welcher an der Lasche 18 angreift, wird der Werkzeughalter 4 um die gewünschte Drehbewegung (vielfach um 180°) verdreht.
b) Bei einem Schwenkwinkel der Formbleche von 0°-90°:
   Die Gewindespindel 19 ist in einem Lagerbock 20 und in der lasche 3b gelagert. Auf dem freien Wellenende ist zuerst das Zahnrad 17 drehgelagert aufgesteckt und dann ein Kettenrad 21 formfest angebracht. Auf der Spindel 19 ist zwischen den beiden Lagerpunkten ein Nutenstein 22 angebracht, welcher sich durch Drehen der Spindel 19 axial verschieben lässt, wobei die Spindel 19 in eine Nut am Flansch 15 eingreift und diesen mitverschiebt. Beim Drehen des Kettenrades 21 durch einen separaten Antrieb wird somit der Flansch 15 mit der anhängigen Zahnstange 11 verschoben, womit die Winkelstellung der Formbleche 6, 7 eingestellt werden kann. Bei einer Drehbewegung des Werkzeughalters 4 um 180° bleibt der eingestellte Schwenkwinkel (Winkelverstellung) an den Formblechen 6, 7 erhalten, weil der Flansch 15 durch seine eingedrehte Nut beim Drehen keine Längsverschiebung erfährt.

Fig. 3 zeigt im Schnitt die Verankerungen der Formbleche 6, 7 und die im Werkzeughalter 4 integrierten Zahnräder 12, welche in Wirkverbindung mit den Formblechen 6, 7 stehen, und über die Bewegung der Zahnstange 11 einer Winkelverstellung unterworfen sind. Der vertikal verlaufende Bolzen 9, der die Führung der Zahnräder 12 übernimmt, ist über Kugellager 14a, 14b geführt, wodurch eine äusserst genaue Zentrierung möglich ist. Über Verschraubungen 13 sind die Formbleche 6, 7 mit dem Bolzen 9 verankert.

Die Figuren 4-9 zeigen verschiedene Ausführungsformen der Formbleche, montiert auf dem Werkzeughalter gemäss der jeweiligen lit. a). und als Seitenansicht, gemäss der jeweiligen lit. b). Im Einzelnen:
Fig. 4a, b zeigen eine runde Deckenform der Formbleche, entsprechend der Formbleche nach Position 6 in den vorangegangenen Figuren 1-3.
Fig. 5a, b zeigen eine gerade Deckenform der Formbleche, entsprechend der Formbleche nach Position 7 in den vorangegangenen Figuren 1-3.
Fig. 6a, b zeigen eine runde inverse Deckenform der Formbleche.
Fig. 7a, b zeigen eine runde Deckenform der Formbleche, entsprechend der Formbleche nach Position 6 in den vorangegangenen Figuren 1-3, wobei hier eine intermediäre Winkelstellung dieser Formbleche gezeigt ist.
Fig. 8a, b zeigen eine gerade Deckenform der Formbleche, entsprechend der Formbleche nach Position 7 in den vorangegangenen Figuren 1-3, wobei hier eine intermediäre Winkelstellung der Formbleche gezeigt ist.
Fig. 9a, b zeigen eine gerade inverse Deckenform der Formbleche.
Die inversen Formen kommen vorzugsweise dann zum Einsatz, wenn die dargestellte Einrichtung als Formwerkzeugoberteil eingesetzt wird. Hierbei ersetzen diese Formbleche dann die Scharnierformleisten und bilden somit eine Gegenform zu den von unten eingesetzten Formblechen.
Die Winkelverstellung bei solchen Formblechen hat die gleiche Auswirkungen wie bei den vorangegangenen beschriebenen Formblechen 6 und 7 beschrieben worden ist.

## Patentansprüche

1. Vorrichtung für die Formgebung von Buchdeckenrücken, im Wesentlichen bestehend aus mindestens einem dem Buchdeckenrücken entsprechenden formbildenden unteren Formwerkzeug (5) und aus einem im Wesentlichen formgegengleichen oberen Formwerkzeug, wobei das obere und untere Formwerkzeug zur Herstellung eines Buchdeckenrückens in einer operativen Wirkverbindung zueinander stehen, wobei, das untere Formwerkzeug (5) in einen Werkzeughalter (4) integnert ist, **dadurch gekennzeichnet dass** das untere Formwerkzeug aus mehreren regelmässig oder unregelmässig zueinander beab-standeten Formblechen (6, 7) besteht, welche Formbleche in Längsrichtung des Werkzeughalters eine einheitlich fluchtende oder ungleichförmige sequentielle Anordnung bilden, dass mindestens eine Fläche der Formbleche eine vertikale oder annähernd vertikale Ebene gegenüber der Auflagefläche des Werkzeughalters bildet, und dass die Formbleche einzeln oder innerhalb eines Verbundes in Wirkverbindung mit Mitteln (10, 11-22) stehen, die mindestens eine winketbezogene Verstellbarkeit der Formbleche auf dem Werkzeughalter bewerkstelligen.

2. Vorrichtung nach Anspruch 1, **dadurch gekennzeichnet, dass** der Werkzeughalter (4) in einen Werkzeugträger (1) integriert ist, und dass mindestens der Werkzeugträger einen Antrieb (10, 11-22) für die winkelbezogene Verstellbarkeit der Formbleche und/oder Drehbarkeit des Werkzeughalters (4) aufweist.

3. Vorrichtung nach Anspruch 1, **dadurch gekennzeichnet, dass** die Formbleche (6, 7) eine Flächenform aufweisen, welche halbkreisrund, rechteckig, quadratisch, elliptisch, vieleckförmig ist, und dass die jeweilige Materialstärke dieser Formbleche > 1 mm beträgt.

4. Vorrichtung nach den Ansprüchen 1 und/oder 3, **dadurch gekennzeichnet, dass** die Formbleche (6, 7) eine nach innen verlaufende konvexe oder inverse Form aufweisen, welche sich jeweils im oberen Umfangsbereich der Formbleche befindet, und welche sich innerhalb eines unterschiedlichen Umfangssektors erstreckt.

5. Vorrichtung nach einem der Ansprüche 1-4, **dadurch gekennzeichnet, dass** der Werkzeughalter (4) mindestens beidseitig mit Formblechen (6, 7) mit unterschiedlicher Flächenform bestückt ist, und dass der Werkzeughalter bei einer diametral entgegengesetzten Bestückung mit Formblechen durch eine Umdrehung um 180° doppelseitig einsetzbar ist.

6. Vorrichtung nach einem der Ansprüche 1-4 **dadurch gekennzeichnet, dass** der Werkzeughalter (4) mehrflächig ausgebildet ist, und dass jede Seite unterschiedlich geformte Formbleche trägt.

7. Vorrichtung nach einem der Ansprüche 1-6, **dadurch gekennzeichnet, dass** eine Seite des Werkzeughalters (4) mit halbkreisrunden Formblechen (6) bestückt ist, und dass eine andere Seite rechteckige oder quadratische Formbleche (7) trägt.

8. Vorrichtung nach Anspruch 1, **dadurch gekennzeichnet, dass** die Formbleche sektorweise regelmässig und sektorweise unregelmässig zueinander beabstandet sind, oder innerhalb eines Sektors wechselweise eine regelmässige und unregelmässige Beabstandung aufweisen.

9. Vorrichtung nach Anspruch 1, **dadurch gekennzeichnet, dass** die Mittel für die winkelbezogene Verstellbarkeit mindestens eines Formbleches aus einem unterseitig des Formbleches angeordneten Zahnrad (12) besteht, welches mit einem weiteren Antriebsmechanismus (10,11) gekoppelt ist.

10. Vorrichtung nach Anspruch 9, **dadurch gekennzeichnet, dass** der Antriebsmechanismus über eine gesteuerte Zahnstange (11) in Wirkverbindung mit dem Zahnrad (12) steht, und dass eine Hubbewegung der Zahnstange mindestens eine Teildrehung des Zahnrades bewirkt, welche Teildrehung eine Winkelverstellung des Formbleches (6, 7) auf dem Werkzeughalter (4) induziert.

11. Vorrichtung nach Anspruch 1 und 9, **dadurch gekennzeichnet, dass** der Antriebsmechanismus zur Verstellung der Formbleche aus einem gesteuerten Schneckengetriebe besteht.

12. Vorrichtung nach einem der Ansprüche 1-11, **dadurch gekennzeichnet, dass** die winkelbezogene Verstellbarkeit des Formbleches in der Ebene des Werkzeughalters mindestens 90° beträgt.

13. Vorrichtung nach Anspruch 9, **dadurch gekennzeichnet, dass** die Zahnstange (11) parallel oder quasi parallel zur Längsachse des Werkzeughalters (4) liegt, und dass die Zahnstange mit mehreren zu den Formblechen (6, 7) gehörenden Zahnrädern (12) gleichzeitig in Wirkverbindung steht.

14. Vorrichtung nach einem der Ansprüche den 9-13, **dadurch gekennzeichnet, dass** die Zahnstange oder das Schneckengetriebe mit einem zentralen Antrieb (10) gekoppelt sind, welcher die Funktionen erfüllt, eine Drehbewegung des Werkzeughalters auszuführen, die Zahnstange mindestens entlang einer Längsrichtung zu bewegen, das Schneckengetriebe zu betreiben

15. Vorrichtung nach einem oder mehreren der Ansprüche 1-14, **dadurch gekennzeichnet, dass** die Winkelverstellung eines jeden Formbleches zwischen 0° und 90° ausführbar ist, dass bei einer 0° Lage das Formblech eine Linie mit der Längsachse des Werkzeughalters (4) bildet, und dass bei 90° Verdrehung die formbildende Fläche des Formbleches rechtwinklig zur Längsachse des Werkzeughalters steht.

16. Verfahren zum Betrieb einer Vorrichtung für die Formgebung von Buchdeckenrücken nach einem oder mehreren der Ansprüche 1-15, **dadurch gekennzeichnet, dass** die Formbleche (6, 7) beim Abpressen des Buchdeckenrückens beheizt werden.

## Claims

1. A device for shaping the backs (spines) of book covers, said device essentially comprising at least a lower forming tool (5) corresponding to the back of the book cover, and an upper forming tool substantially shaped as a mirror image, the upper and lower forming tools for producing the back of a book cover being operatively connected to one another and the lower forming tool (5) being incorporated into a tool holder (4), **characterized in that** the lower forming tool consists of a plurality of shaped plates (6, 7) spaced at regular or irregular intervals, said plates being uniformly aligned or forming an irregular sequential arrangement in longitudinal direction of the tool holder, **in that** at least one surface of the shaped plates forms a vertical or approximately vertical plane relative to the contact surface of the tool holder, **and in that** the shaped plates, either individually or in a group, are operatively connected to means (10, 11-22) which at least facilitate an angular adjustment of the shaped plates on the tool holder.

2. A device according to Claim 1, **characterized in that** the tool holder (4) is incorporated into a tool carrier (1), **and in that** at least the tool carrier has a drive (10, 11-22) for adjusting the angle of the shaped plates and/or for rotating the tool holder (4).

3. A device according to Claim 1, **characterized in that** the shaped plates (6, 7) have a surface shape, which is semicircular, rectangular, square, elliptical or polygonal, **and in that** the material thickness of each of these shaped plates is > 1 mm.

4. A device according to Claims 1 and/or 3, **characterized in that** the shaped plates (6, 7) have an inward-extending convex or inverse shape, respectively located in the upper peripheral region of the shaped plates and extending within a different peripheral sector.

5. A device according to one of Claims 1 to 4, **characterized in that** the tool holder (4) is fitted at least on both sides with shaped plates (6, 7) having a different surface shape, **and in that** the tool holder can be used double-sided when it is fitted with shaped plates on the diametrically opposite side, by rotating it through 180°.

6. A device according to one of Claims 1 to 4, **characterized in that** the tool holder (4) is formed with several surfaces, **and in that** each side carries differently shaped forming plates.

7. A device according to one of Claims 1 to 6, **characterized in that** one side of the tool holder (4) is fitted with semicircular shaped plates (6), **and in that** another side carries rectangular or square shaped plates (7).

8. A device according to Claim 1, **characterized in that** the shaped plates are evenly spaced from one another in sectors and unevenly spaced from one another in sectors, or have an alternately even and uneven spacing within one sector.

9. A device according to Claim 1, **characterized in that** the means for adjusting the angle of at least one shaped plate consists of a toothed wheel (12) which is disposed on the underside of the shaped plate and is connected to another drive mechanism (10, 11).

10. A device according to Claim 9, **characterized in that** the drive mechanism is operatively connected to the toothed wheel (12) via a controlled toothed rack (11), **and in that** a lifting movement of the toothed rack results in at least a partial rotation of the toothed wheel, which partial rotation indexes an angular adjustment of the shaped plate (6, 7) on the tool holder (4).

11. A device according to Claims 1 and 9, **characterized in that** the drive mechanism for adjusting the shaped plates consists of a controlled worm gear.

12. A device according to one of Claims 1 to 11, **characterized in that** the angular adjustability of the shaped plate in the plane of the tool holder is at least 90°.

13. A device according to Claim 9, **characterized in that** the toothed rack (11) lies parallel or almost parallel to the longitudinal axis of the tool holder (4), **and in that** the toothed rack is simultaneously operatively connected to a number of toothed wheels (12) belonging to the shaped plates (6. 7).

14. A device according to one of Claims 9 to 13, **characterized in that** the toothed rack or the worm gear is connected to a central drive (10), which performs the functions of executing a rotational movement of the tool holder; moving the toothed rack at least in a longitudinal direction; and operating the worm gear.

15. A device according to one or more of Claims 1 to 14, **characterized in that** the angle of each shaped plate can be adjusted between 0° and 90°, **in that** in a 0° position, the shaped plate forms a line with the longitudinal axis of the tool holder (4), **and in that** with a 90° rotation, the shaping surface of the shaped plate is at right angles to the longitudinal axis of the tool holder.

16. A method of operating a device for shaping the backs of book covers according to one or more of Claims 1 to 15, **characterized in that** the shaped plates (6, 7) are heated when the back of the book cover is being pressed.

## Revendications

1. Dispositif pour le formage de dos de couvertures de livres, constitué pour l'essentiel d'au moins un outil de formage inférieur (5) donnant une forme correspondant au dos de couverture et d'un outil de formage supérieur de forme sensiblement inversement symétrique, sachant que l'outil de formage supérieur et l'outil de formage inférieur coopèrent fonctionnellement entre eux pour réaliser un dos de couverture, et sachant que l'outil de formage inférieur (5) est intégré dans un porte-outil (4), **caractérisé en ce que** l'outil de formage inférieur est constitué de plusieurs tôles de formage (6, 7) régulièrement ou irrégulièrement distantes entre elles, tôles qui forment, dans la direction longitudinale du porte-outil, un agencement uniformément aligné ou irrégulièrement séquentiel, **en ce qu'**au moins une surface des tôles de formage forme un plan vertical ou approximativement vertical par rapport à la surface porteuse du porte-outil, et **en ce que** les tôles de formage se trouvent, individuellement ou en un ensemble, en liaison fonctionnelle avec des moyens (10, 11-22) qui assurent au moins une faculté de réglage d'angle des tôles de formage sur le porte-outil.

2. Dispositif selon la revendication 1, **caractérisé en ce que** le porte-outil (4) est intégré dans un support d'outil (1), et **en ce qu'**au moins le support d'outil présente un entraînement (10, 11-22) pour la faculté de réglage d'angle des tôles de formage et/ou la faculté de rotation du porte-outil (4).

3. Dispositif selon la revendication 1, **caractérisé en ce que** les tôles de formage (6, 7) présentent une forme de surface qui est semi-circulaire, rectangulaire, carrée, elliptique, polygonale, et **en ce que** l'épaisseur de matériau respective de ces tôles de formage est supérieure à 1 mm.

4. Dispositif selon la revendication 1 et/ou 3, **caractérisé en ce que** les tôles de formage (6, 7) présentent une forme convexe s'étendant vers l'intérieur ou inverse, qui se trouve respectivement dans la région périphérique supérieure des tôles de formage et qui s'étend à l'intérieur d'un secteur périphérique différent.

5. Dispositif selon l'une des revendications 1 à 4, **caractérisé en ce que** le porte-outil (4) est équipé au moins des deux côtés de tôles de formage (6, 7) de forme de surface différente, et **en ce que** le porte-outil, s'il est équipé de tôles de formage de manière diamétralement opposée, peut être utilisé des deux côtés par une rotation à 180°.

6. Dispositif selon l'une des revendications 1 à 4, **caractérisé en ce que** le porte-outil (4) est réalisé à plusieurs faces, et **en ce que** chaque face porte des tôles de formage de forme différente.

7. Dispositif selon l'une des revendications 1 à 6, **caractérisé en ce qu'**une face du porte-outil (4) est équipée de tôles de formage semi-circulaires (6), et **en ce qu'**une autre face porte des tôles de formage rectangulaires ou carrées (7).

8. Dispositif selon la revendication 1, **caractérisé en ce que** les tôles de formage sont distantes entre elles régulièrement par secteurs et irrégulièrement par secteurs, ou présentent alternativement à l'intérieur d'un secteur une distance mutuelle régulière et irrégulière.

9. Dispositif selon la revendication 1, **caractérisé en ce que** le moyen pour la faculté de réglage d'angle d'au moins une tôle de formage consiste en une roue dentée (12) disposée sur le dessous de la tôle de formage, roue qui est couplée à un mécanisme d'entraînement supplémentaire (10, 11).

10. Dispositif selon la revendication 9, **caractérisé en ce que** le mécanisme d'entraînement se trouve en liaison fonctionnelle avec la roue dentée (12) par l'intermédiaire d'une crémaillère commandée (11), et **en ce qu'**un mouvement de translation de la crémaillère produit au moins une rotation partielle de la roue dentée, rotation partielle qui induit un réglage d'angle de la tôle de formage (6, 7) sur le porte-outil (4).

11. Dispositif selon les revendications 1 et 9, **caractérisé en ce que** le mécanisme d'entraînement pour le réglage des tôles de formage consiste en une transmission commandée à vis sans fin.

12. Dispositif selon l'une des revendications 1 à 11, **caractérisé en ce que** la faculté de réglage d'angle de la tôle de formage dans le plan du porte-outil est d'au moins 90°.

13. Dispositif selon la revendication 9, **caractérisé en ce que** la crémaillère (11) est parallèle ou quasiment parallèle à l'axe longitudinal du porte-outil (4), et **en ce que** la crémaillère se trouve en liaison fonctionnelle simultanée avec plusieurs roues dentées (12) appartenant aux tôles de formage (6, 7).

14. Dispositif selon l'une des revendications 9 à 13, **caractérisé en ce que** la crémaillère ou la transmission à vis sans fin est couplée à un entraînement central (10) qui assure les fonctions consistant à réaliser un mouvement de rotation du porte-outil et déplacer la crémaillère au moins le long d'une direction longitudinale ou faire fonctionner la transmission à vis sans fin.

15. Dispositif selon une ou plusieurs des revendications 1 à 14, **caractérisé en ce que** le réglage d'angle de chaque tôle de formage peut être réalisé entre 0° et 90°, **en ce qu'**à une position 0°, la tôle de formage est en ligne avec l'axe longitudinal du porte-outil (4), et **en ce qu'**avec une rotation à 90°, la surface de la tôle de formage qui donne la forme est à angle droit de l'axe longitudinal du porte-outil.

16. Procédé d'exploitation d'un dispositif pour le formage de dos de couvertures de livres selon une ou plusieurs des revendications 1 à 15, **caractérisé en ce que** les tôles de formage (6, 7) sont chauffées lorsque le dos de couverture est pressé.
